# EUROPÄISCHE PATENTSCHRIFT

(11) **EP 0 403 430 B1**
(45) Veröffentlichungstag und Bekanntmachung des Hinweises auf die Patenterteilung: **01.09.1993**
(21) Anmeldenummer: 90810408.6
(22) Anmeldetag: 05.06.1990
(51) Int. Cl.: D02H 13/16, D02H 13/18

(54) **Schärmaschine mit einem zur Fadenkreuzbildung höhenverstellbaren Kreuzriet und Verfahren zu deren Betrieb**
Warping machine with lease formation, vertically adjustable comb, procedure and function
Ourdissoir avec formation de l'envergure et le peigne réglable en hauteur, procédé et fonctionnement

(30) Priorität: 14.06.1989 CH 2220/89
(43) Veröffentlichungstag der Anmeldung: 19.12.1990
(73) Patentinhaber: Benninger AG, CH-9240 Uzwil (CH)
(72) Erfinder: Hager, Hans-Jürgen, CH-9242 Oberuzwil (CH); Häne, Antonio, CH-9240 Uzwil (CH); Iten, Jakob, CH-9242 Oberuzwil (CH); Koslowski, Gerhard, CH-9240 Uzwil (CH)
(74) Vertreter: Wenger, René

(56) Entgegenhaltungen:
- CH-A- 370 363
- DE-A- 2 544 445
- DE-A- 3 205 218

## Beschreibung

Die Erfindung betrifft eine Schärmaschine mit einem zur Fadenkreuzbildung höhenverstellbaren Kreuzriet gemäss dem Oberbegriff von Anspruch 1. Die Erfindung betrifft ferner ein Verfahren zum Betrieb einer derartigen Maschine.

Zur Bildung von Fadenkreuzen ist es bereits seit langem bekannt, die Fadenschar mit Hilfe der Leitstäbe im Bereich des Kreuzriets im wesentlichen in einer gemeinsamen Ebene zu halten. Durch Verschieben des Kreuzriets nach oben oder nach unten können jeweils einzelne Fäden aus dieser Ebene ausgelenkt werden, wobei ein Fach zum Einlegen eines Teilungselements gebildet wird. Eine derartige Vorrichtung ist beispielsweise in den DE-C-25 44 445 und DE-A-3 205 218 beschrieben. Auch bei einem Fadenbruch ist es zweckmässig, wenn die Fadenschar auf eine gemeinsame Ebene zusammengeführt wird, weil die Bruchstelle nicht nur schneller erkennbar ist, sondern auch noch für die nötige Reparaturarbeit besser zugänglich ist. Diese Lage für das Neueinziehen gebrochener Fäden ist beispielsweise in der CH-A-370 363 dargestellt.

Das Erstellen eines Fadenkreuzes wurde bei den bekannten Vorrichtungen durch die Bedienungsperson in einzelnen Schritten manuell vorgenommen. Dies ist nicht nur sehr zeitraubend, sondern es erfordert auch einen hohen Grad von Konzentration, da mit der gleichen Vorrichtung unterschiedlichste Fadenkreuze in verschiedenen Reihenfolgen gebildet werden können. Fehlmanipulationen können daher leicht auftreten, welche später bei der Erstellung der Webkette erhebliche Probleme bereiten können. Neuerdings wird auch das Einlegen eines Teilungselements zur Fadenkreuzbildung automatisiert, was die Gefahr von Fehlmanipulationen noch vergrössert, wenn die Bedienungsperson das Kreuzriet und/oder die Leitstäbe manuell betätigen muss.

Es ist daher eine Aufgabe der Erfindung, eine Schärmaschine der eingangs genannten Art zu schaffen, die einen hohen Grad an Automatisierung ermöglicht und bei der mehrere im Verlaufe eines Arbeitsprozesses nötig werdende Arbeitsstellungen automatisch angefahren werden können. Die Bedienungsperson soll dabei entlastet werden, indem ein bestimmter Bewegungsablauf ohne manuelle Eingriffe motorisch gesteuert abläuft, so dass Fehlmanipulationen weitgehend vermieden werden.

Diese Aufgabe wird erfindungsgemäss mit einer Schärmaschine gelöst, welche die Merkmale im Anspruch 1 aufweist. Die unabhängige Motorisierung der zu bewegenden Maschinenelemente ermöglicht eine programmierte Steuerung für jeden erforderlichen Arbeitsschritt, wobei sich die Bedienungsperson auf Ueberwachungsfunktionen und auf das Auslösen einzelner, automatisierter Arbeitsschritte beschränken kann.

Die beiden Leitstäbe sind vorzugsweise über ein Getriebe synchron gegeneinander bzw. voneinander weg bewegbar. Dadurch ist gewährleistet, dass das Fadenfeld von beiden Seiten her gleichmässig eingeschnürt wird.

Das Kreuzriet kann über ein Getriebe aus einer Mittelstellung relativ zu den Leitstäben wenigstens in eine untere und in eine obere Fadenkreuzstellung verschiebbar sein. Selbstverständlich sind aber auch Zwischenstellungen denkbar, wenn diese im Einzelfall erforderlich sind. Auf besonders einfache Weise erfolgt die Motorsteuerung, wenn am Getriebe Endschalter angeordnet sind, über welche der Antriebsmotor zum Anfahren der drei Arbeitsstellungen steuerbar ist.

Weitere Vorteile können erzielt werden, wenn in Durchlaufrichtung der Fäden vor den Leitstäben eine Teilvorrichtung für die Aufteilung der Fadenschar in Einzelgruppen angeordnet ist, welche durch einen unabhängigen und separat ansteuerbaren Antriebsmotor gegen das Kreuzriet bzw. vom Kreuzriet weg verschiebbar ist. Die an sich bekannte Teilvorrichtung hat normalerweise die Aufgabe, die Fadenschar entsprechend der Etagenzahl am Spulengatter zu gruppieren. Die Teilvorrichtung kann z.B. aus horizontalen Teilstäben bestehen, die an einem Teilstabhalter befestigt sind. Anstelle der Teilstäbe wäre aber auch ein Oesenbrett denkbar, bei dem jeder einzelne Faden geführt ist. Insbesondere bei einem Fadenbruch ist es für eine freie Zugänglichkeit wichtig, dass die Teilvorrichtung vom Kreuzriet weggefahren wird. Aber auch zum Einziehen der Fäden kann ein Wegfahren zweckmässig sein. Der separate Antrieb der Teilvorrichtung ermöglicht es wiederum, diese in unterschiedlicher Abhängigkeit von anderen Arbeitsschritten zu verschieben.

Die Teilvorrichtung kann z.B. über ein Getriebe verschiebbar sein, das eine ortsfest gelagerte, drehbewegliche Gewindespindel aufweist, die in eine Gewindebüchse eingreift, an der die Teilvorrichtung befestigt ist. Aber auch andere Getriebearten wie z.B. Zahnstangen, Seilzüge usw. wären denkbar.

Eine Beschädigung der Fäden im Kreuzriet kann dadurch vermieden werden, dass das Kreuzriet und der ihm zugeordnete Antriebsmotor auf einem Gestell angeordnet sind, das unabhängig von der Arbeitsstellung des Kreuzriets durch einen unabhängigen und separat ansteuerbaren Antriebsmotor in eine oszillierende Bewegung versetzbar ist. Das Kreuzriet kann somit während der Hin- und Herbewegung in eine Fadenkreuzstellung gefahren werden. Andererseits kann die oszillierende Bewegung aber auch nur dann ausgelöst werden, wenn sich das Kreuzriet in der normalen Laufstellung befindet und wenn die Schärtrommel mit normaler Geschwindigkeit läuft. Die Hin- und Herbewegung kann z.B. mit einem Drehantrieb über ein Exzentergetriebe erfolgen. Denkbar wäre aber auch eine getriebelose, elektromagnetische Schwingungserzeugung.

Zur Reduzierung der Unfallgefahr können alle Antriebsmotoren mit lastabhängigen Rutschkupplungen oder mit anderen Sicherungselementen versehen sein, welche die Antriebsmotoren stillsetzen oder welche die übertragbaren Kräfte begrenzen.

Vielfältige Betriebsmöglichkeiten ergeben sich, wenn wenigstens die Antriebsmotoren für das Kreuzriet und für die Leitstäbe über eine gemeinsame, programmierbare Steuereinrichtung ansteuerbar sind. Vorzugsweise sind aber alle bisher genannten Antriebsmotoren über die gemeinsame Steuereinrichtung ansteuerbar, was ein Optimum an Programmiermöglichkeiten und verschiedenen Schaltfunktionen ermöglicht. Die genannte Steuereinrichtung steht vorzugsweise auch in Wirkverbindung mit einer Hauptsteuereinrichtung zum Steuern der Schärmaschine. Die wichtigen Funktionen der Schärmaschine wie z.B. Wickelgeschwindigkeit, Zugspannung, Seitenvorschub usw. werden heute ohnehin über einen zentralen Rechner gesteuert. Die Verknüpfung der Steuerfunktionen für Kreuzriet und Leitstäbe mit denjenigen des Zentralrechners stellt daher einen weiteren Schritt zum vollautomatischen Schärprozess dar. Je nach Maschinentyp wird die Steuereinrichtung für die verschiedenen Antriebsmotoren zweckmässigerweise direkt in die Hauptsteuereinrichtung integriert sein.

Die Erfindung betrifft auch ein Verfahren zum Betrieb der eingangs genannten Schärmaschine. Dieses ist dadurch gekennzeichnet, dass beim Rückführen des Kreuzriets aus einer Fadenkreuzstellung in eine neutrale Laufstellung die Schärtrommel derart gedreht wird, dass die Fäden gespannt bleiben. Andererseits kann die Rückführgeschwindigkeit des Kreuzriets auch so gewählt werden, dass bei einer vorbestimmbaren Kriechganggeschwindigkeit der Schärtrommel die Fäden während der ganzen Rückführbewegung gespannt bleiben.

Beim Ausfahren des Kreuzriets in eine Fadenkreuzstellung wird ersichtlicherweise die Fadenstrecke einzelner Fäden zwischen der Fadenspule am Spulengatter und der Schärtrommel vergrössert. Diese zusätzliche Fadenlänge wird am Spulengatter abgewickelt. Beim Zurückfahren des Kreuzriets in die neutrale Laufstellung verbleibt somit eine Ueberlänge, die zu einem Durchhang der Fäden führen würde. Durch die erfindungsgemässe Abstimmung zwischen der Wickelgeschwindigkeit der Schärtrommel und der Rückführbewegung des Kreuzriets kann der Durchhang vermieden werden.

Weitere Vorteile und Einzelmerkmale der Erfindung ergeben sich aus der nachfolgenden Beschreibung eines Ausführungsbeispiels und aus den dazugehörigen Zeichnungen. Es zeigen:
- Figur 1: eine Schäranlage in Seitenansicht in stark vereinfachter Darstellungsweise,
- Figur 2: die Fadenkreuzvorrichtung mit ihren Antriebselementen in Seitenansicht,
- Figur 3a: die Fadenkreuzvorrichtung gemäss Figur 2 in Laufstellung,
- Figur 3b: die Fadenkreuzvorrichtung gemäss Figur 2 in Reparaturstellung beim Beheben eines Fadenbruches,
- Figur 4a: die Fadenkreuzvorrichtung gemäss Figur 2 in einer unteren Fadenkreuzstellung,
- Figur 4b: die Fadenkreuzvorrichtung gemäss Figur 2 in einer oberen Fadenkreuzstellung,
- Figur 5: den Aufbau eines Fadenkreuzes,
- Figur 6a: eine Webkette mit einem Anfangs- und mit einem Endkreuz,
- Figur 6b: eine Webkette mit zwei zusätzlichen Mittelkreuzen,
- Figur 6c: eine Webkette mit einem zusätzlichen Dreifachmittelkreuz, und
- Figur 7: das Bedienungsfeld für eine Steuereinrichtung.

Figur 1 zeigt eine Schäranlage 1 in Seitenansicht, bestehend aus dem Spulengatter 2 und der Schärmaschine 3. In bekannter Art und Weise werden dabei die Fäden 5 von den aufgesteckten Spulen 4 abgezogen und über Fadenspanner 6 und Fadenwächter 7 der Schärmaschine 3 zugeführt. Dabei passieren die Fäden zunächst die Fadenkreuzvorrichtung 8, bevor sie durch das Schärriet 9 die geforderte Bandbreite des aufzuwickelnden Fadens erhalten und so als Fadenverband 11 über die Umlenkwalze 12 auf die Schärtrommel 13 gewickelt werden.

In ebenfalls bekannter Art und Weise ergeben eine Mehrzahl von Bändern 10 die Webkette 14, wobei anschliessend alle Bänder 10 zusammengefasst auf den Kettbaum 15 umgewickelt bzw. gebäumt werden. Der Kettbaum wird der Webmaschine zur Herstellung des Gewebes vorgelegt.

Damit die festgelegte Fadenfolge eines Rapportes in der Webkette bis zum Einsatz auf der Webmaschine aufrechterhalten bleibt, ist es bekanntlich notwendig, speziell am Anfang und am Ende eines jeden Bandes 10 die sogenannten Fadenkreuze zu erstellen. Auch im Zusammenhang mit einer Schlichtebehandlung sind Fadenkreuze erforderlich, wobei dann von der Schlichteteilung gesprochen wird. Diese Fadenkreuze werden in der Fadenkreuzvorrichtung 8 erstellt, deren wesentliche Bestandteile in Figur 2 genauer dargestellt sind.

Wie an sich bekannt besteht die Fadenkreuzvorrichtung im wesentlichen aus dem höhenverstellbaren Kreuzriet 16 und aus den davor angeordneten Leitstäben 28 und 29. Vor den Leitstäben, welche gegeneinander bewegt werden können, sind übereinander mehrere parallele Teilstäbe 35 angeordnet, welche seitlich von einem Paar Teilstabhalter 34 gehalten werden.

Das Kreuzriet 16 ist mit einer Zahnstange 24 verbunden, die mit dem Zahnrad 23 eines Hubmotors 22 kämmt. Der Hubmotor ist an einem Gestell 19 befestigt und je nach der Antriebsrichtung des Hubmotors kann das Kreuzriet in Pfeilrichtung 20 nach oben oder nach unten bewegt werden. Der Hubmotor 22 erhält dabei Schaltimpulse durch Endschalter 26, die im Getriebebereich angeordnet sind. Zur Betätigung der Endschalter 26 ist an der Zahnstange 24 ein Nocken 27 angeordnet. Die Endschalter 26o und 26u definieren dabei je eine obere und eine untere Fadenkreuzstellung des Kreuzriets, während der Endschalter 26m eine Mittelstellung definiert.

Das Gestell 19 ist in der Ebene des Kreuzriets 16 verschiebbar gelagert und kann mit einem Changiermotor über einen Exzenter 18 fortwährend in Pfeilrichtung 20 in eine oszillierende Bewegung versetzt werden. Auf diese Weise wird vermieden, dass die Zähne 21 des Kreuzriets 16 an den Fäden 5 einschneiden. Ersichtlicherweise kann der Rahmen 25 des Kreuzriets unabhängig von der Betätigung des Changiermotors 17 verschoben werden.

Vor dem Kreuzriet 16 ist je ein unterer und ein oberer Leitstab 28 und 29 angeordnet, wobei jeder mit einer Zahnstange 30 bzw. 31 verbunden ist. Die Zähne dieser Zahnstangen sind gegeneinander gerichtet und parallel verschiebbar gelagert. Beide Zahnstangen kämmen mit dem Zahnrad 32 eines Fadenfeldmotors 33, so dass die Leitstäbe 28 und 29 in einer synchronen Bewegung gegeneinander oder voneinander weg bewegbar sind. Zum Definieren der beiden Endstellungen für die Leitstäbe 28, 29 könnten ebenfalls Endschalter an den Zahnstangen angeordnet sein.

Vor den Leitstäben 28 und 29 ist der Teilstabhalter 34 mit den horizontalen Teilstäben 35 angeordnet. Diese teilen das vom Spulengatter kommende Fadenfeld in der Regel entsprechend der Etagenzahl auf, bevor es dem Kreuzriet 16 zugeführt wird. Der Teilstabhalter ist an einer Gewindebüchse 36 befestigt, welche auf einer ortsfest gelagerten Gewindespindel sitzt. Die Gewindespindel 37 wird durch einen Teilstabmotor 38 angetrieben, so dass die Gewindebüchse 36 und damit der Teilstabhalter 34 gegen das Kreuzriet bzw. von diesem weg verschiebbar ist.

Alle Antriebsmotoren 17, 22, 33 und 38 sowie deren Getriebeelemente sind durch ein Gehäuse 39 formschön, staubgeschützt und unfallsicher abgedeckt und unterhalb der Fadenkreuzvorrichtung 8 angeordnet. Diese in Figur 2 dargestellte motorische Trennung der einzelnen Elemente erlaubt nun eine Vielzahl von Steuermöglichkeiten, welche nachstehend genauer erläutert werden. Die einzelnen Antriebsmotoren werden dabei über eine nicht näher dargestellte gemeinsame Steuereinrichtung 56 ansteuerbar.

In Figur 3a ist die Relativstellung der einzelnen Maschinenelemente der Fadenkreuzvorrichtung 8 in normaler Laufstellung dargestellt, in welcher die Schärtrommel 13 das bereits erwähnte Band 10 über die Umlenkwalze 12 aufwickelt. Das Kreuzriet 16 befindet sich dabei relativ zu den Leitstäben 28, 29 in einer Mittelstellung und wird durch den Changiermotor 17 fortwährend auf und ab bewegt, ohne jedoch dabei das Fadenfeld 5 irgendwie zu beeinträchtigen. Die beiden Leitstäbe 28 und 29 sind ganz geöffnet und berühren das Fadenfeld 5 ebenfalls nicht.

Der Teilstabhalter 34 mit den Teilstäben 35 ist nahe an das Kreuzriet bzw. an die Leitstäbe herangefahren und unterteilt das Fadenfeld in der bereits beschriebenen Art und Weise.

Wird beispielsweise durch einen der Fadenwächter 7 in irgendeiner Etage ein Fadenbruch festgestellt, stoppt die Schärmaschine 3 auf bekannte Art und Weise, wobei aber gleichzeitig die Elemente der Fadenkreuzvorrichtung automatisch die in Figur 3b dargestellte Position einnehmen. Der Teilstabhalter 34 wird durch Betätigung des Teilstabmotors 38 in Pfeilrichtung 40 vom Kreuzriet 16 weggefahren. Gleichzeitig wird der Fadenfeldmotor 33 aktiviert, so dass die Leitstäbe 28 und 29 gegeneinander gefahren werden, bis sie etwa auf der gleichen Ebene liegen. Dies führt ersichtlicherweise dazu, dass ein ebener Fadenverband 41 zwischen den Leitstäben 28/29 und der Umlenkwalze 12 gebildet wird. Dieser ebene Fadenverband 41 erlaubt es nun der Bedienungsperson, die Lage eines Fadenbruches sofort zu erkennen und denselben lagemässig korrekt zu beheben. Das Kreuzriet 16 verbleibt in der neutralen Mittellage, wobei jedoch der Changiermotor 17 während des Maschinenstopps ebenfalls stillgelegt werden kann.

Die Fadenkreuzbildung wird nachstehend anhand der Figuren 4a und 4b erläutert. Für die Bildung des ersten Fadenkreuzes werden die Leitstäbe 28 und 29 wiederum ähnlich wie bei der Reparaturstellung gemäss Figur 3b zusammengefahren. Der Teilstabhalter 34 verbleibt jedoch in der angefahrenen Position, die er auch in der Laufstellung gemäss Figur 3a einnimmt. Anschliessend wird durch den Hubmotor 22 das Kreuzriet 16 in die untere Fadenkreuzstellung abgesenkt. Dabei wird z.B. jeder ungerade Faden durch die Lötverbindung 42 aus dem horizontalen Fadenverband 41 ausgelenkt, während die geraden Fäden unbeeinträchtigt bleiben. Durch die Absenkung des Kreuzriets wird ersichtlicherweise ein Fach 43 geöffnet, in welches eine erste Kreuzschnur 44 eingezogen werden kann. Um die Fachhöhe voll ausnützen zu können, wird dabei vorzugsweise das Schärriet 9 vor dem Einziehen der Kreuzschnur automatisch gegen das Kreuzriet gefahren und anschliessend wieder zurückgesetzt, wie durch den horizontalen Pfeil 71 angedeutet ist. Das Einlegen der Kreuzschnur oder eines anderen Teilungsmittels kann ausserdem durch einen hier nicht näher dargestellten Automaten erfolgen, der von der Seite her in das Fach 43 eingreift.

Zum Einlegen der zweiten Kreuzschnur 47 wird vorerst die Schärmaschine 3, bzw. die Schärtrommel 13 um eine bestimmte Strecke weiterbewegt. Anschliessend wird das Kreuzriet 16 gemäss Figur 4b in die obere Fadenkreuzstellung gebracht, während die Leitstäbe 28 und 29 ihre zusammengefahrene Position beibehalten. In dieser Position werden durch die unteren Lötverbindungen 45 am Kreuzriet die ungeraden Fäden nach oben ausgelenkt, während die geraden Fäden wiederum unbeeinträchtigt in der horizontalen Position verbleiben. Auf die gleiche Art und Weise kann nun die zweite Kreuzschnur 47 in das so gebildete Fach 46 eingelegt werden.

Ersichtlicherweise können je nach Maschinenbetätigung verschiedene Kombinationen von Fadenkreuzen erzeugt werden, wie aus den Figuren 5 bzw. 6a bis 6c ersichtlich ist. Der anhand der Figuren 4a und 4b erläuterte Vorgang führt zu einem einfachen Fadenkreuz, wie es in Figur 5 dargestellt ist. In Figur 6a ist eine Webkette 14 dargestellt, die ein Anfangsfadenkreuz 50 bestehend aus zwei Kreuzschnüren 44 und 47 sowie ein Endfadenkreuz 51, ebenfalls bestehend aus zwei Kreuzschnüren 44 und 47, aufweist. Bei Bedarf können auch innerhalb der Webkette 14 zur besseren Fadenaufteilung zusätzliche Fadenkreuze 52 und 53 gelegt werden, wie aus Figur 6b hervorgeht. Die Anfangskreuze 50 und die Endkreuze 51 bleiben in der Regel immer gleich, während dazwischen verschiedene Varianten denkbar sind. So zeigt z.B. Figur 6c ein Dreifachkreuz 54, bestehend aus drei Kreuzschnüren 55 anstelle von normalen Zwischenkreuzen. Die ausgelenkten Fäden gemäss den Figuren 4a und 4b legen ersichtlicherweise eine grössere Strecke zurück als diejenigen Fäden, welche im horizontalen Fadenverband 41 verbleiben. Beim Zurückfahren des Kreuzriets 16 in die Mittelstellung bzw. beim Wechsel von einer Fadenkreuzstellung in die andere wird dabei die Schärtrommel 13 angespannt, so dass kein Durchhang der Fäden eintreten kann. Da das Einlegen der Fadenkreuze ohnehin auch im Kriechgang der Schärmaschine 3 möglich ist, wird die Verschiebegeschwindigkeit des Schärriets 16 vorzugsweise der Kriechganggeschwindigkeit angepasst, so dass zu keinem Zeitpunkt ein Durchhang einzelner Fäden möglich ist.

Die in Figur 1 dargestellte Steuereinrichtung 56 für die verschiedenen Antriebsmotoren steht vorzugsweise in Wirkverbindung mit einem Rechner 72, der als Hauptsteuereinrichtung für die gesamte Anlage dient. Die Schärdaten können in diesen Rechner über eine Eingabestation 73 eingegeben werden, wobei gleichzeitig auch die notwendigen Fadenkreuze vorprogrammiert werden können. Ein Bildschirm 74 erleichtert die Kommunikation zwischen Mensch und Maschine und dient ausserdem zur Bedienerführung, indem die Bedienungsperson 70 über den Bildschirm 74 Anweisungen erhält. Der Rechner 72 steht im übrigen durch die Verbindungsleitung 75 auch in Wirkverbindung mit den Fadenwächtern 7 am Spulengatter 2 sowie mit einem nicht näher dargestellten Automaten 76 zum automatischen Einführen der Kreuzschnüre.

Die Steuereinrichtung 56 kann ein Bedienungsfeld aufweisen, das beispielsweise in Figur 7 dargestellt ist. Auf dem Bedienungsfeld sind verschiedene Schaltmittel angeordnet, mit denen Steuerungsvorgänge ausgelöst werden können. Ein Schlüsselschalter 57 sichert die Steuereinrichtung und ermöglicht die Vorwahl verschiedener Betriebsarten. Die Programmierschalter 58 bis 61 und ggf. weitere Programmierschalter erlauben ebenfalls die Auslösung verschiedener Funktionen. So kann z.B. mit der Taste 58 die obere und mit der Taste 59 die untere Fadenkreuzstellung des Kreuzriets angefahren werden. So kann der Kreuzschlag wahlweise mit einer Auslenkung nach unten oder nach oben begonnen werden, wie in den Figuren 4a und 4b dargestellt. Durch Drücken der Taste 60 läuft ein Programm ab für das Einlegen von zwei Kreuzschnüren und durch Drücken der Taste 61 ein solches zum Einlegen von drei Kreuzschnüren.

Die Programmierschalter 58 bis 61 sind als Leuchttasten aus gebildet und die gewählten Funktionen blinken während des Ablaufs des eingegebenen Programms. Die Lampe 62 signalisiert den Beginn und die Dauer der Kreuzschlagfolge. Die Leuchttaste 63 signalisiert die automatische Kreuzschlagfolge. Mit der Stoptaste 64 kann die automatische Kreuzschlagfolge jederzeit unterbrochen werden. Durch Drücken der Leuchttaste 65 verlässt das System eine automatische Steuerfolge und es wird wiederum möglich, den Teilstabhalter, das Kreuzriet und die Leitstäbe über die Tasten 66, 67, 68 und 69 individuell zu betätigen, und zwar in beliebiger Reihenfolge.

Die separat ansteuerbaren Motoren der Fadenkreuzvorrichtung ergeben viele verschiedene Kombinationsmöglichkeiten im freien Handbetrieb mit beliebiger Bewegungsfolge oder im Automatikbetrieb mit einer abhängigen Bewegungsfolge. Eine sinnvolle Abhängigkeit wäre z.B., dass die Kreuzrietfunktionen bei normaler Produktionsgeschwindigkeit gesperrt sind.

Die verschiedenen Programmiermöglichkeiten der Teilvorrichtung, der Leitstäbe und des Kreuzriets ergeben sich aus der nachfolgenden Tabelle. Dabei könnte ohne weiteres auch noch der Changiermotor 17 miteinbezogen werden, der zweckmässigerweise nur in der Laufstellung gemäss Figur 3a aktiviert wird. Auch die Verschiebung des Schärriets 9 in Pfeilrichtung 71 mit einem eigenen, hier nicht dargestellten Antriebsmotor könnte noch in den automatischen Bewegungsablauf integriert werden.

## Patentansprüche

1. Schärmaschine (3) mit einem zur Fadenkreuzbildung höhenverstellbaren Kreuzriet (16) und mit zwei in Durchlaufrichtung der Fäden (5) vor dem Kreuzriet angeordneten Leitstäben (28, 29), welche beidseitig der Fadenschar angeordnet sind und welche zum Zusammenführen der Fadenschar auf eine Ebene gegeneinander bewegbar sind, dadurch gekennzeichnet, dass dem Kreuzriet (16) einerseits und den beiden Leitstäben (28, 29) andererseits voneinander unabhängige Antriebsmotoren (22, 33) zugeordnet sind, welche separat ansteuerbar sind, wobei die beiden Leitstäbe (28, 29) über ein Getriebe (30, 31, 32).synchron gegeneinander bzw. voneinander weg bewegbar sind, und wobei das Kreuzriet (16) über ein Getriebe (23, 24) aus einer Mittelstellung relativ zu den Leitstäben (28, 29) wenigstens in eine untere und in eine obere Fadenkreuzstellung verschiebbar ist.

2. Schärmaschine nach Anspruch 1, dadurch gekennzeichnet, dass am Getriebe (23, 24) für das Kreuzriet Endschalter (26, 27) angeordnet sind, über welche der Antriebsmotor (22) zum Anfahren der drei Arbeitsstellungen steuerbar ist.

3. Schärmaschine nach einem der Ansprüche 1 oder 2, dadurch gekennzeichnet, dass in Durchlaufrichtung der Fäden vor den Leitstäben (28, 29) eine Teilvorrichtung (34, 35) für die Aufteilung der Fadenschar in Einzelgruppen angeordnet ist, welche durch einen unabhängigen und separat ansteuerbaren Antriebsmotor (38) gegen das Kreuzriet (16) bzw. vom Kreuzriet weg verschiebbar ist.

4. Schärmaschine nach Anspruch 3, dadurch gekennzeichnet, dass die Teilvorrichtung (34, 35) über ein Getriebe verschiebbar ist, das eine ortsfest gelagerte, drehbewegliche Gewindespindel (37) aufweist, die in eine Gewindebüchse (36) eingreift, an der die Teilvorrichtung befestigt ist.

5. Schärmaschine nach einem der Ansprüche 1 bis 4, dadurch gekennzeichnet, dass das Kreuzriet (16) und der ihm zugeordnete Antriebsmotor (22) auf einem Gestell (19) angeordnet sind, das unabhängig von der Arbeitsstellung des Kreuzriets durch einen unabhängigen und separat ansteuerbaren Antriebsmotor (17) in eine oszillierende Bewegung versetzbar ist.

6. Schärmaschine nach Anspruch 5, dadurch gekennzeichnet, dass das Gestell (19) in der Ebene des Kreuzriets (16) verschiebbar gelagert ist, und dass es über ein Exzentergetriebe (18) mit dem Antriebsmotor (17) verbunden ist.

7. Schärmaschine nach einem der Ansprüche 1 bis 6, dadurch gekennzeichnet, dass alle Antriebsmotoren (17, 22, 33, 38) mit lastabhängigen Rutschkupplungen versehen sind.

8. Schärmaschine nach einem der Ansprüche 1 bis 7, dadurch gekennzeichnet, dass wenigstens die Antriebsmotoren (22, 33) für das Kreuzriet (16) und für die Leitstäbe (28, 29) über eine gemeinsame, programmierbare Steuereinrichtung (56) ansteuerbar sind.

9. Schärmaschine nach Anspruch 8, dadurch gekennzeichnet, dass die Steuereinrichtung (56) in Wirkverbindung steht mit einer Hauptsteuereinrichtung (72) zur Steuerung der Schärmaschine, bzw. in eine solche Hauptsteuereinrichtung integriert ist.

10. Schärmaschine nach Anspruch 8 oder 9, dadurch gekennzeichnet, dass die Steuereinrichtung (56) in Wirkverbindung steht mit Fadenwächtern (7), die jedem Faden (5) zugeordnet sind.

11. Schärmaschine nach einem der Ansprüche 8 bis 10, dadurch gekennzeichnet, dass die Steuereinrichtung (56) Schaltelemente aufweist, durch deren Betätigung vorbestimmbare Arbeitsstellungen des Kreuzriets (16) und der Leitstäbe (28, 29) einstellbar sind.

12. Schärmaschine nach einem der Ansprüche 8 bis 11, dadurch gekennzeichnet, dass die Steuereinrichtung (56) in Wirkverbindung steht mit einem Bildschirm (74) oder mit anderen optischen Anzeigemitteln, auf denen die Arbeitsstellung des Kreuzriets (16) und der Leitstäbe (28, 29) betreffende Informationen anzeigbar sind.

13. Verfahren zum Betrieb einer Schärmaschine (3) mit einem zur Fadenkreuzbildung höhenverstellbaren Kreuzriet (16) und mit zwei in Durchlaufrichtung der Fäden (5) vor dem Kreuzriet angeordneten Leitstäben (28, 29), welche beidseitig der Fadenschar angeordnet sind und welche zum Zusammenführen der Fadenschar auf eine Ebene gegeneinander bewegbar sind, nach Anspruch 1, dadurch gekennzeichnet, dass beim Rückführen des Kreuzriets (16) aus einer Fadenkreuzstellung in eine neutrale Laufstellung die Schärtrommel (13) derart gedreht wird, dass die Fäden (5) gespannt bleiben.

14. Verfahren nach Anspruch 13, dadurch gekennzeichnet, dass die Rückführgeschwindigkeit des Kreuzriets (16) derart gewählt wird, dass bei einer vorbestimmbaren Kriechganggeschwindigkeit der Schärtrommel (13) die Fäden (5) während der ganzen Rückführbewegung gespannt bleiben.

## Claims

1. Sectional warping machine (3) with a height adjustable cross reed (16) for the formation of yarn crossings, and with two guide rods (28, 29) arranged, with reference to the direction of the yarns (5) running through, in front of the cross reed, which are arranged on each side of the yarn warp and which are able to be moved towards one another in one plane for bringing together the yarn warp, characterized in that drive motors (22, 23), which are independent from one another, are allocated to the cross reed (16) on the one hand and both the guide rods (28, 29) on the other hand, said drive motors being able to be separately controlled, both the guide rods (28, 29) being able to be moved synchronously towards one another respectively away from one another by means of a transmission (30, 31, 32), and the cross reed (16) being able to be displaced by means of a transmission (23, 24) from a middle position at least into an upper and into a lower yarn crossing position in relation to the guide rods (28, 29).

2. Sectional warping machine according to claim 1, characterized in that limit switches (26, 27) are arranged on the transmission (23, 24) for the cross reed, by means of which the drive motor (22) is able to be controlled for travel to the three working positions.

3. Sectional warping machine according to one of the claims 1 or 2, characterized in that a leasing device (34, 35) for division of the yarn warp into individual groups is arranged, with reference to the direction of the yarns running through, in front of the guide rods (28, 29), said leasing device being able to be displaced by means of an independent and separately controllable drive motor (38) towards the cross reed (16) respectively away from the cross reed.

4. Sectional warping machine according to claim 3, characterized in that the leasing device (34, 35) is able to be displaced by means of a transmission which possesses a rotatable threaded spindle which is mounted on a fixed position bearing and which engages in a threaded sleeve (36) on which the leasing device is mounted.

5. Sectional warping machine according to one of the claims 1 to 4, characterized in that the cross reed (16), and the drive motor (22) allocated to it, are arranged on a frame (19) which, independent from the working position of the cross reed, is able to be set into an oscillating motion by means of an independent and separately controllable drive motor (17).

6. Sectional warping machine according to claim 5, characterized in that the frame (19) is mounted on a bearing to be able to be displaced in the plane of the cross reed (16), and that it is connected via an eccentric transmission (18) with the drive motor (17).

7. Sectional warping machine according to one of the claims 1 to 6, characterized in that all drive motors (17, 22, 33, 38) are provided with load controlled friction clutches.

8. Sectional warping machine according to one of the claims 1 to 7, characterized in that at least the drive motors (22, 33) for the cross reed (16) and for the guide rods (28, 29) are able to be controlled by means of a common, programmable control device (56).

9. Sectional warping machine according to claim 8, characterized in that the control device (56) is coordinated with a main control device (72) for control of the sectional warping machine, respectively is integrated into such a main control device.

10. Sectional warping machine according to claims 8 or 9, characterized in that the control device (56) is coordinated with yarn monitors (7) which are allocated to each yarn (5).

11. Sectional warping machine according to one of the claims 8 to 10, characterized in that the control device (56) possesses switch elements, through the activation of which predeterminable working positions of the cross reed (16) and the guide rods (28, 29) are able to be adjusted.

12. Sectional warping machine according to one of the claims 8 to 11, characterized in that the control device (56) is coordinated with a screen (74), or with an optical display means, on which information concerning the working position of the cross reed (16) and the guide rods (28, 29) is able to be displayed.

13. Method of operating a sectional warping machine (3) with a height adjustable cross reed (16) for the formation of a yarn crossing and with two guide rods (28, 29) arranged, with reference to the direction of the yarns (5) running through, in front of the cross reed, which are arranged on both sides of the yarn warp and which are able to be moved towards one another in one plane for bringing together the yarn warp, according to claim 1, characterized in that, when returning the cross reed (16) from a yarn crossing position into a neutral running position, the warping drum (13) is rotated in such a way that the yarns (5) remain under tension.

14. Method according to claim 13, characterized in that the return speed of the cross reed (16) is selected in such a way that, with a preselected creep speed of the warping drum (13), the yarns (5) remain under tension during the entire return movement.

## Revendications

1. Machine à ourdir (3) comportant un peigne d'envergeure (16) réglable en hauteur pour la formation de l'envergeure et, en amont dudit peigne, dans le sens de passage des fils (5), deux baguettes de guidage (28, 29) qui sont disposées des deux côtés de la nappe de fils et qui sont aptes à être déplacées l'une vers l'autre pour réunir la nappe de fils sur un plan, caractérisée en ce qu'il est prévu, associés d'une part au peigne d'envergeure (16) et d'autre part aux deux baguettes de guidage (28, 29), des moteurs d'entraînement (22, 33) indépendants l'un de l'autre et aptes à être commandés séparément, étant précisé que les deux baguettes de guidage (28, 29) sont aptes à être rapprochées et éloignées l'une de l'autre de façon synchrone par l'intermédiaire d'une transmission (30, 31, 32), et que le peigne d'envergeure (16) est apte à être déplacé, par l'intermédiaire d'une transmission (23, 24), à partir d'une position centrale par rapport aux baguettes de guidage (28, 29), au moins dans des positions d'envergeure basse et haute.

2. Machine à ourdir selon la revendication 1, caractérisée en ce qu'il est prévu, au niveau de la transmission (23, 24) prévue pour le peigne d'envergeure, des commutateurs de fin de course (26, 27) par l'intermédiaire desquels le moteur d'entraînement (22) est apte à être commandé pour mettre en place les trois positions de travail.

3. Machine à ourdir selon l'une des revendications 1 ou 2, caractérisée en ce qu'il est prévu, en amont des baguettes de guidage (28, 29), dans le sens de passage des fils, un dispositif de séparation (34, 35) pour la répartition de la nappe de fils en groupes individuels et apte à être rapproché et éloigné du peigne d'envergeure (16) grâce à un moteur d'entraînement (38) indépendant et apte à être commandé séparément.

4. Machine à ourdir selon la revendication 3, caractérisée en ce que le dispositif de séparation (34, 35) est apte à être déplacé par l'intermédiaire d'une transmission comportant une broche filetée (37) montée fixe et mobile en rotation, qui vient en prise dans un manchon fileté (36) auquel est fixé le dispositif de séparation.

5. Machine à ourdir selon l'une des revendications 1 à 4, caractérisée en ce que le peigne d'envergeure (16) et le moteur d'entraînement associé (22) sont disposés sur un châssis (19) qui est apte à être soumis à un mouvement oscillant, indépendamment de la position de travail du peigne d'envergeure, grâce à un moteur d'entraînement (17) indépendant et apte à être commandé séparément.

6. Machine à ourdir selon la revendication 5, caractérisée en ce que le châssis (19) est monté mobile dans le plan du peigne d'envergeure (16), et en ce qu'il est relié au moteur d'entraînement (17) par l'intermédiaire d'une transmission à excentrique (18).

7. Machine à ourdir selon l'une des revendications 1 à 6, caractérisée en ce que tous les moteurs d'entraînement (17, 22, 33, 38) sont pourvus d'accouplements à friction dépendants de la charge.

8. Machine à ourdir selon l'une des revendications 1 à 7, caractérisée en ce que les moteurs d'entraînement (22, 33) prévus au moins pour le peigne d'envergeure (16) et pour les baguettes de guidage (28, 29) sont aptes à être commandés par l'intermédiaire d'un dispositif de commande commun programmable (56).

9. Machine à ourdir selon la revendication 8, caractérisée en ce que le dispositif de commande (56) est en relation fonctionnelle avec un dispositif de commande principal (72) destiné à la commande de la machine à ourdir, ou est intégré dans un dispositif de commande principal de ce type.

10. Machine à ourdir selon la revendication 8 ou 9, caractérisée en ce que le dispositif de commande (56) est en relation fonctionnelle avec des casse-fils (7) qui sont associés à chaque fil (5).

11. Machine à ourdir selon l'une des revendications 8 à 10, caractérisée en ce que le dispositif de commande (56) comporte des éléments de manoeuvre par l'actionnement desquels des positions de travail aptes à être prédéterminées pour le peigne d'envergeure (16) et les baguettes de guidage (28, 29) sont réglables.

12. Machine à ourdir selon l'une des revendications 8 à 11, caractérisée'en ce que le dispositif de commande (56) est en relation fonctionnelle avec un écran (74) ou avec d'autres moyens d'affichage optiques sur lesquels des informations concernant la position de travail du peigne d'envergeure (16) et des baguettes de guidage (28, 29) peuvent être affichées.

13. Procédé pour l'actionnement d'une machine à ourdir (3) comportant un peigne d'envergeure (16) réglable en hauteur pour la formation de l'envergeure et, en amont dudit peigne, dans le sens de passage des fils (5), deux baguettes de guidage (28, 29) qui sont disposées des deux côtés de la nappe de fils et qui sont aptes à être déplacées l'une vers l'autre pour réunir la nappe de fils sur un plan, selon la revendication 1, caractérisé en ce que, lors du retour du peigne d'envergeure (16) d'une position d'envergeure à une position de marche neutre, le tambour d'ourdissage (13) est soumis à une rotation telle que les fils (5) restent tendus.

14. Procédé selon la revendication 13, caractérisé en ce que la vitesse de retour du peigne d'envergeure (16) est choisie de telle sorte qu'en présence d'une vitesse lente du tambour d'ourdissage (13) apte à être prédéterminée, les fils (5) restent tendus pendant tout le mouvement de retour.
